# EUROPÄISCHE PATENTSCHRIFT

(11) **EP 2 422 678 B1**
(45) Veröffentlichungstag und Bekanntmachung des Hinweises auf die Patenterteilung: **28.11.2018**
(21) Anmeldenummer: 11008053.8
(22) Anmeldetag: 05.10.2011
(51) Int. Cl.: A47L 15/42, D06F 39/00

(54) **Wasserführendes Haushaltgerät mit reinigbarer Oberflächenspannungs-Messvorrichtung**
Water-conveying domestic appliance with cleanable surface tension measuring device
Appareil ménager transportant de l'eau doté d'un dispositif de mesure de la tension de surface lavable

(43) Veröffentlichungstag der Anmeldung: 29.02.2012
(73) Patentinhaber: V-Zug AG, 6300 Zug (CH)
(72) Erfinder: Schellenberg, Guido, 5702 Niederlenz (CH)
(74) Vertreter: Sutter, Kurt

(56) Entgegenhaltungen:
- EP-A1- 2 319 382
- EP-A2- 1 154 255
- EP-A2- 1 184 505
- DE-A1- 19 653 752
- US-A1- 2003 213 069

## Beschreibung

### Gebiet der Erfindung

Die Erfindung betrifft ein Wasser führendes Haushaltgerät mit einem Leitungssystem für Prozessflüssigkeit und mit einer Messvorrichtung zur Ermittlung der Oberflächenspannung der Prozessflüssigkeit.

### Hintergrund

Die Messung der Oberflächenspannung (bzw. eines von dieser abhängigen Parameters) in einem Haushaltgerät erlaubt es, einen Prozess besser zu steuern oder zu regeln. Insbesondere in einem Geschirrspüler oder in einer Waschmaschine kann so die optimale Tensidkonzentration festgelegt werden, was z.B. eine automatische Einstellung der Waschmittelmenge erlaubt.

Ein Haushaltgerät dieser Art ist in EP2319382 offenbart. Die Messvorrichtung gemäss diesem Dokument umfasst mindestens zwei Düsen, durch welche Prozesswasser mit unterschiedlichem Druck fliesst. An der Düse sind als Messmittel Lichtschranken angeordnet, um die Tropfraten zu bestimmen. Der Unterschied zwischen den Tropfraten ist ein von der Oberflächenspannung abhängiger Parameter.

Weitere Vorrichtungen zur Messung der Oberflächenspannung bzw. eines davon abhängigen Parameters mittels Düsen sind z.B. in DE4112417 und DE3303939 offenbart.

DE 196 53 752 beschreibt eine Messzelle zur Messung der Oberflächenspannung mit einer Kapillaren, welche mit Wasser aus einer zusätzlichen Düse zur Reinigung gespült werden kann.

### Darstellung der Erfindung

Es stellt sich die Aufgabe, ein Haushaltgerät der eingangs genannten Art bereitzustellen, dessen Messvorrichtung mit hoher Zuverlässigkeit arbeitet. Diese Aufgabe wird vom Haushaltgerät gemäss Anspruch 1 gelöst.

Demgemäss ist das Haushaltgerät dazu ausgestaltet, zumindest die Düse zur Reinigung zu spülen. Es zeigt sich, dass ohne diese Massnahme mindestens eine Düse zur Verschmutzung neigt, was die Messung beeinträchtigen kann.

Vorzugsweise wird die Düse mit einer von der Prozessflüssigkeit bezüglich Verschmutzungsgrad unterschiedlichen Reinigungsflüssigkeit gespült, insbesondere mit Frischwasser. Denkbar ist allerdings auch ein Spülen mit der Prozessflüssigkeit, insbesondere zu Beginn eines Reinigungsprozesses, da zu diesem Zeitpunkt die Prozessflüssigkeit nur gering verschmutzt ist.

Weiter ist es auch denkbar, die Düse mit normal verschmutzter Prozessflüssigkeit zu spülen, z.B. indem die Prozessflüssigkeit in umgekehrter Richtung (verglichen mit der Flussrichtung bei der Messung) durch die Düse geführt wird.

In einer möglichen Ausführung wird also das Haushaltgerät dazu ausgestaltet, Prozesswasser während der Ermittlung des Parameters in einer ersten Richtung durch die Düse zu führen und zum Reinigen Reinigungsflüssigkeit oder Prozesswasser in einer zweiten Richtung durch die Düse zu führen.

Anspruchsgemäss weist die Messvorrichtung weiter eine Wannenanordnung auf, welche von einem Antrieb geschwenkt oder gedreht werden kann. Durch das Schwenken bzw. Drehen kann die Wannenanordnung besonders gut gereinigt werden. Die Düse ist an der Wannenanordnung angeordnet.

Um die Reinigung weiter zu verbessern, kann die Messvorrichtung so ausgestaltet sein, dass die Wannenordnung mit dem Antrieb zentrifugiert werden kann, um Reinigungs- und/oder Prozessflüssigkeit zu entfernen.

Beim Wasser führenden Haushaltgerät handelt es sich insbesondere um einen Geschirrspüler oder eine Waschmaschine. Bei Geräten dieser Art werden, wie bereits erwähnt, Waschmittel eingesetzt, welche die Oberflächenspannung der Prozessflüssigkeit beeinflussen, so dass die Oberflächenspannung ein wichtiger Parameter bei der Steuerung des Geräts ist. Nähere Angaben hierzu finden sich in EP2319382.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 ein vereinfachtes Diagramm einer Waschmaschine,
Fig. 2 eine Aussenansicht einer Messvorrichtung,
Fig. 3 einen Schnitt durch die Messvorrichtung gemäss Fig. 2,
Fig. 4 eine Explosionsdarstellung der Messvorrichtung gemäss Fig. 2,
Fig. 5 eine Wannenanordnung mit Düsen (Explosionsdarstellung mit von der Wannenanordnung beabstandet gezeichneten Düsen),
Fig. 6 einen Schnitt durch eine der Düsen in der Wannenanordnung,
Fig. 7 eine Ansicht eines Coanda-Abscheiders und
Fig. 8 einen Schnitt durch den Coanda-Abscheider gemäss Fig. 7.

### Wege zur Ausführung der Erfindung

Im Folgenden wird die Erfindung im Rahmen einer Waschmaschine beschrieben, sie kann jedoch auch bei anderen .Wasser führenden Haushaltgeräten, insbesondere auch bei Geschirrspülern, eingesetzt werden.

Fig. 1 zeigt die wichtigsten Komponenten einer Waschmaschine, namentlich:
- einen Bottich 1 zur Aufnahme der Waschlauge,
- eine im Bottich 1 angeordnete Trommel 2, welche im vorliegenden Ausführungsbeispiel um eine horizontale Achse drehbar ist,
- eine Frischwasserzufuhr 3,
- einen Mischbehälter 4 zum Mischen von Waschlauge und Waschmittel (Tensid),
- eine Waschmittel-Dosiervorrichtung 5 zum dosierten oder portionenweisen Zuführen von Waschmittel in den Mischbehälter 4,
- eine Leitung 6 zum Zuführen des Wassers zum Bottich 1,
- eine Heizung 7 zum Heizen der Waschlauge im Bottich,
- eine Ablaufpumpe 8 zum Abführen von gebrauchter Waschlauge,
- eine Zirkulationspumpe 9, um Waschlauge vom unteren Bereich des Bottichs durch eine Zirkulationsleitung 10 nach oben zu pumpen,
- eine Messvorrichtung 12 zum Messen der Oberflächenspannung der Prozesswassers bzw. eines von derselben abhängigen Parameters,
- eine Steuerung 14 zum Steuern des Geräts.

Die Steuerung 14 ist dazu ausgestaltet, die Dosiervorrichtung 5 abhängig vom Signal der Messanordnung 12 zu steuern, z.B. derart, dass in den dazu vorgesehenen Prozessphasen die Oberflächenspannung der Waschlauge einen gewünschten Wert hat, ohne dass hierzu zuviel Waschmittel verwendet wird. Details hierzu sind in EP2319382 beschrieben.

Fig. 2 - 4 zeigen eine Ausführung der Messvorrichtung. Diese besitzt ein zweiteiliges Gehäuse 14a, 14b. Die beiden Gehäuseteile 14a, 14b sind über einen Dichtungsring 15 zusammengefügt und umschliessen einen Innenraum 16 (vgl. Fig. 3). Im Innenraum ist eine Wannenanordnung 17 angeordnet, welche von einem Antrieb 18 um eine Drehachse 19 drehbar ist. Die Drehachse 19 ist vorzugsweise im Wesentlichen horizontal im Haushaltgerät montiert. Der Antrieb 18 ist aussen am Gehäuse 14a, 14b angeordnet und über eine wasserdichte Durchführung 20 mit der Wannenanordnung 17 verbinden.

Am Gehäuse 14a, 14b sind weiter ein Einlass 22 und ein Auslass 23 vorgesehen. Zur Messung der Oberflächenspannung wird Prozessflüssigkeit über den Einlass 22 in den Innenraum 16 eingeführt und verlässt diesen über den Auslass 23.

An der Wannenanordnung 17 ist ein Coanda-Abscheider 25 angeordnet. Unter einem Coanda-Abscheider wird eine Einrichtung verstanden, welche so ausgestaltet ist, dass sie eine (während der Messung) zur Vertikalen geneigte Oberfläche aufweist, sowie mindestens eine in der Oberfläche angeordnete Öffnung. Diese Komponenten sind so dimensioniert, dass Prozesswasser, das auf die Oberfläche fällt, dieser entlang läuft. Im Bereich der Öffnung wird mindestens ein Teil des Prozesswassers aufgrund des Coanda-Effekts unter Abscheidung von Feststoffen in die Öffnung hin abgelenkt.

Die Ausgestaltung einer bevorzugten Ausführung des Coanda-Abscheiders 25 ist in Fig. 7 und 8 dargstellt. Er besitzt zwei vertikale Seitenwände 26, zwischen denen eine Rinne 27 verläuft, deren Boden von der Oberfläche 28 gebildet wird. Fig. 8 zeigt die Anordnung des Abscheiders 25 während der Messung. Wie hieraus ersichtlich, verläuft die Oberfläche 28 geneigt. Wasser vom Einlass 22 trifft von oben auf einen Abschnitt 28a der Oberfläche und läuft sodann über einen geneigten Abschnitt 28b ab. Im Abschnitt 28b ist eine Öffnung 29 angeordnet, in welche ein Teil des Wassers augrund des Coanda-Effekts abgelenkt wird. Die Öffnung 29 weist einen Querschnitt auf, der sich von der Oberfläche 28 weg aufweitet, wodurch die Gefahr verringert wird, dass sich Ablagerungen festsetzen.

Der Coanda-Abscheider dient dazu, im Prozesswasser treibende Feststoffe möglichst abzuscheiden. Derartige Feststoffe werden normalerweise nicht in die Öffnung 29 hin abgelenkt, sondern laufen über einen Endabschnitt 28c der Oberfläche 28 ab, so dass sie in den Bodenbereich des Innenraums 16 abgeführt werden, ohne dass sie in die Wannenanordnung 17 gelangen.

Das Prozesswasser, das durch die Öffnung 29 tritt, wird von einer ersten Wanne 31 der Wannenanordnung aufgefangen (siehe Fig. 5). Von dort läuft es durch eine zweite Wanne 32 in eine dritte Wanne 33, von wo es über zwei Düsen 34 in den Bodenbereich des Innenraums 16 tropft.

Während der Messung befindet sich die Wannenanordnung 17 in der in Fig. 3 gezeigten Messposition, in welcher die drei Wannen 31, 32 und 33 so ausgerichtet sind, dass sie das Prozesswasser aufzufangen vermögen.

Die erste Wanne 31 dient als Auffangvorrichtung für das vom Coanda-Abscheider 25 gefilterte Prozesswasser.

Die zweite Wanne 32 bildet ein Abscheidebecken, welches dazu dient, Prozessflüssigkeit in relativer Ruhe zwischenzulagern, so dass sich Sinkstoffe absetzen können. Hierzu besitzt das Abscheidebecken, d.h. die zweite Wanne 32, mindestens eine Einlasspforte 38 und mindestens eine Auslasspforte 39 (in der Ausführung nach Fig. 5 sind zwei Auslasspforten dargestellt). In der Messposition der Wannenanordnung 25 bildet die zweite Wanne 32 eine Vertiefung 41 zwischen der Einlass- und der Auslasspforte 38 bzw. 39, in welcher sich die Sinkstoffe ablagern.

Am Boden der dritten Wanne 33 sind Öffnungen 42 zur Aufnahme der Düsen 33, 34 angeordnet. Ein Detailschnitt durch eine Düse 33, 34 montiert in ihrer Öffnung 42 ist in Fig. 6 dargestellt. Sie besitzt einen Einlassbereich 43, einen Auslassbereich 44 und eine Mündung 45. Fig. 6 zeigt die Düse in der Messposition, in welcher das Wasser entlang der Durchflussrichtung von oben nach unten durch die Düse 33, 34 fliesst.

Der Durchmesser des Einlassbereichs 43 ist grösser als jener des Auslassbereichs 44. Der Durchmesser des Einlassbereichs 43 ist so gross gewählt, dass er von Feststoffen, die durch die Öffnung 29 des Coanda-Abscheiders gelangen, nicht verstopft werden kann. Der Übergang vom Einlassbereich 43 in den Auslassbereich 44 erfolgt über eine relativ (d.h. im Vergleich zur gesamten Düsenlänge) kurze Stufe, so dass sich Feststoffe dort nicht verkeilen können.

Der Auslassbereich 44 besitzt einen relativ geringen Durchmesser, um eine gute Tropfenbildung zu ermöglichen. Vorzugsweise beträgt der Durchmesser des Auslassbereichs nicht mehr als 1.5mm. Dieser Durchmesser des Auslassbereichs nimmt von der Mündung 45 her in die Düse hinein leicht ab, wodurch verhindert wird, dass sich Feststoffe im Laufe einer Messung im Auslassbereich verkeilen. Vorzugsweise nimmt der Durchmesser von der Mündung 45 her über eine Länge von mindestens 3 mm ab.

Die Düsen 33, 34 sind so dimensioniert, dass das die Prozessflüssigkeit tropfenweise aus den Mündungen 45 austritt. Die Tropfen werden vorzugsweise mittels zweier Lichtschranken detektiert, welche von Lichtquellen 47 und Lichtsensoren 48 gebildet werden. Vorteilhaft handelt es sich bei den Lichtquellen 47 um Infrarotlichtquellen. Die Lichtquellen sind ausserhalb des Gehäuses 14a, 14b angeordnet und das Gehäuse ist für das Messlicht durchlässig.

Das Messprinzip ist in EP2319382 beschrieben und braucht hier deshalb nicht weiter erläutert zu werden.

Damit die beiden Lichtschranken einander nicht beeinflussen, ist auf einer Seite des Gehäuses 14a, 14b jeweils die Lichtquelle 47 der einen Lichtschranke sowie der Lichtsensor 48 der anderen Lichtschranke angeordnet, so dass die Richtungen des Messlichts der beiden Schranken antiparallel sind.

Wie erwähnt, befindet sich die Wannenanordnung 17 während der Messung in der in Fig. 3 dargestellten Messposition. Um dies sicherzustellen, weist die Messvorrichtung mindestens einen Magneten auf, mit welchem die Wannenanordnung in die Messposition gebracht werden kann. In der Ausführung nach Fig. 3 ist der Magnet ein beweglicher Permanentmagnet 50, welcher durch einen Aktor (Stellmotor, Bimetall, Wachsmotor oder dergleichen) zwischen einer ersten und einer zweiten Position hin- und herbewegt werden kann, und der in der ersten Position mit einer an der Messanordnung angeordneten Metallplatte 51 zusammenwirkt, in der zweiten Position aber nicht. Wird der Magnet in die erste Position gebracht, so wird die Wannenanordnung 17 in die Messposition gezogen. Anstelle eines beweglichen Permanentmagneten kann auch ein Elektromagnet eingesetzt werden.

Denkbar ist auch die Verwendung eines statisch angeordneten Permanentmagneten. Diese Lösung hat allerdings den Nachteil, dass beim Zentrifugieren der Wannenanordnung 17 periodische Kräfte auf diese entstehen.

Soll die Messvorrichtung 12 gereinigt werden, so kann über den Einlass 22 möglichst sauberes Wasser in den Innenraum 16 eingeführt werden. Gleichzeitig kann die Wannenanordnung 17 vom Antrieb 18 rotiert werden, so dass Ablagerungen aus den Wannen 31 - 33 fliessen. Nach dieser Reinigung wird die Messvorrichtung 12 vorzugsweise so schnell rotiert, so dass die Flüssigkeit durch Zentrifugation möglichst vollständig entfernt wird. Für eine gute Zentrifugalwirkung wird bei typischen Gerätegrössen vorzugsweise bei einer Drehzahl von mindestens 150 Umdrehungen pro Minute zentrifugiert.

Ein Rotieren der Wannenanordnung 17 kann auch zwischen zwei Messungen sinnvoll sein, um das Prozesswasser in der Messvorrichtung 12 möglichst vollständig zu ersetzen.

In den obigen Ausführungen ist die Wannenanordnung 17 drehbar in der Messvorrichtung angeordnet. Denkbar ist aber auch eine schwenkbare Anordnung, so dass z.B. die Wannenanordnung zumindest soweit verschwenkbar ist, dass Wasser und Verschmutzungen aus deren wannenförmigen Inneren abfliessen können.

Wenn vorliegend erwähnt wird, dass das Haushaltgerät zu einem bestimmten Zweck ausgestaltet ist, so ist dies so zu verstehen, dass die mechanischen und elektrischen Komponenten zu diesem Zweck geeignet sind und die Steuerung so ausgestaltet ist, dass sie die mechanischen und elektrischen Komponenten derart steuert, dass dieser Zweck erreicht wird.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Wasser führendes Haushaltgerät mit einem Leitungssystem (6, 7, 10) für Prozessflüssigkeit und mit einer Messvorrichtung (12) zur Ermittlung der Oberflächenspannung der Prozessflüssigkeit, wobei die Messvorrichtung (12) mindestens eine Düse (34) und an der Düse (34) angeordnete Messmittel (47, 48) zur Ermittlung mindestens eines von der Oberflächenspannung abhängigen Parameters der Prozessflüssigkeit aufweist, wobei das Haushaltgerät dazu ausgestaltet ist, zumindest die Düse (34) zur Reinigung zu spülen, und wobei die Messvorrichtung (12) eine Wannenanordnung (17) zum Auffangen der Prozessflüssigkeit aufweist, **dadurch gekennzeichnet, dass** die Wannenanordnung (17) mit einem Antrieb (18) schwenk- oder drehbar ist, und wobei die Düse (34) an der Wannenanordnung (17) angeordnet und mit der Wannenanordnung (17) dreh- oder schwenkbar ist.

2. Haushaltgerät nach Anspruch 1, welches dazu ausgestaltet ist, zumindest die Düse (34) zur Reinigung mit Reinigungsflüssigkeit, insbesondere mit Frischwasser, zu spülen.

3. Haushaltgerät nach einem der vorangehenden Ansprüche, welches dazu ausgestaltet ist, Prozesswasser während einer Messung des Parameters in einer ersten Richtung durch die Düse (34) zu führen und zum Reinigen Reinigungsflüssigkeit oder Prozesswasser in einer zweiten Richtung durch die Düse (34) zu führen.

4. Haushaltgerät nach einem der vorangehenden Ansprüche, wobei das Haushaltgerät dazu ausgestaltet ist, die Wannenanordnung (17) mit der Reinigungsflüssigkeit zu spülen.

5. Haushaltgerät nach einem der vorangehenden Ansprüche, wobei die Wannenanordnung (17) mit dem Antrieb (18) zum Entfernen von Reinigungs- und/oder Prozessflüssigkeit zentrifugierbar ist, insbesondere mit einer Drehzahl von mindestens 150 Umdrehungen pro Minute.

6. Haushaltgerät nach einem der vorangehenden Ansprüche, wobei die Messvorrichtung (12) mindestens einen Magneten (50), insbesondere mindestens einen Elektromagneten, aufweist, mit welchem die Wannenanordnung (17) in eine Messposition bringbar ist, in welcher die Oberflächenspannung messbar ist.

7. Haushaltgerät nach einem der vorangehenden Ansprüche, wobei die Messvorrichtung (12) ein Gehäuse (14a, 14b) aufweist, in welchem die Wannenanordnung (17) dreh- oder schwenkbar gelagert ist, wobei am Gehäuse (14a, 14b) oberhalb der Wannenanordnung (17) ein Einlass (22) und unterhalb der Wannenanordnung (17) ein Auslass (23) für das Prozesswasser vorgesehen ist.

8. Haushaltgerät nach einem der vorangehenden Ansprüche, wobei die Wannenanordnung (17) mit dem Antrieb (18) um eine horizontale Drehachse (19) schwenk- oder drehbar ist.

9. Haushaltgerät nach einem der vorangehenden Ansprüche, wobei die Messvorrichtung (12) einen Coanda-Abscheider (25) aufweist, welcher eine geneigte Oberfläche (28) und mindestens eine in der Oberfläche (28) angeordnete Öffnung (29) aufweist, wobei der Coanda-Abscheider (25) so ausgestaltet ist, dass das Prozesswasser der Oberfläche (28) entlang fliesst und mindestens ein Teil des Prozesswassers unter Abscheidung von Feststoffen in die Öffnung (29) hin abgelenkt wird, und wobei das Prozesswasser von der Öffnung (29) zur Düse (34) geführt ist.

10. Haushaltgerät nach Anspruch 9, wobei der Coanda-Abscheider (25) an der Wannenanordnung (17) angeordnet und mit der Wannenanordnung (17) dreh- oder schwenkbar ist.

11. Haushaltgerät nach einem der vorangehenden Ansprüche, wobei die Messvorrichtung (12) ein Abscheidebecken (32) aufweist, welches eine Einlasspforte (38), eine Auslasspforte (39) und eine zwischen Ein- und Auslasspforte (38, 39) angeordnete Vertiefung (41) aufweist, wobei das Haushaltgerät dazu ausgestaltet ist, das Prozesswasser von der Einlasspforte (38) über die Vertiefung (41) zur Auslasspforte (39) zu führen, derart, dass Sinkstoffe in der Vertiefung (41) ablagerbar sind.

12. Haushaltgerät nach Anspruch 11, wobei das Abscheidebecken (32) an der Wannenanordnung (17) angeordnet und mit der Wannenanordnung (17) dreh- oder schwenkbar ist.

13. Haushaltgerät nach einem der vorangehenden Ansprüche, wobei das Haushaltgerät dazu ausgestaltet ist, das Prozesswasser während der Messung der Oberflächenspannung durch einen Einlassbereich (43) und sodann einen Auslassbereich (44) der Düse (34) zu einer Mündung (45) der Düse (34) zu führen, wobei ein Durchmesser des Auslassbereichs (44) von der Mündung (45) her in die Düse (34) hinein abnimmt, insbesondere über eine Länge von mindestens 3 mm abnimmt.

14. Haushaltgerät nach einem der vorangehenden Ansprüche, wobei die Messvorrichtung (12) mindestens eine Lichtquelle (47) und einen Lichtsensor (48) aufweist, welche eine Lichtschranke bilden, um durch die Düse (34) tretende Tropfen zu detektieren, wobei die Lichtquelle (47) und der Lichtsensor (48) ausserhalb eines Gehäuses (14a, 14b) der Messvorrichtung (12) angeordnet sind.

15. Haushaltgerät nach einem der vorangehenden Ansprüche, wobei es als Geschirrspüler oder Waschmaschine ausgestaltet ist.

## Claims

1. Water-bearing household appliance with a pipe system (6, 7, 10) for process liquid and with a measurement device (12) for determining the surface tension of the process liquid, wherein the measurement device (12) has at least a nozzle (34) and measurement means (47, 48) arranged at the nozzle (34), for determining at least a parameter of the process liquid, which depends on the surface tension, wherein the household appliance is adapted to rinse at least the nozzle (34) for cleansing, and wherein the measurement device (12) has a vat arrangement (17) for capturing the process liquid, **characterized in that** the vat arrangement (17) is pivotable or rotatable with a drive (18), and wherein the nozzle (34) is arranged at the vat arrangement (17) and is pivotable or rotatable with the vat arrangement (17).

2. Household appliance according to claim 1, which is adapted to rinse at least the nozzle (34) for cleansing with cleansing liquid, particularly with fresh water.

3. Household appliance according to one of the preceding claims, which is adapted to guide process water in a first direction through the nozzle (34) during a measurement of the parameter and to guide cleansing liquid or process water in a second direction through the nozzle (34) for cleansing.

4. Household appliance according to one of the preceding claims, wherein the household appliance is adapted to rinse the vat arrangement (17) with the cleansing liquid.

5. Household appliance according to one of the preceding claims, wherein the vat arrangement (17) is centrifuged with the drive (18) for removing cleansing liquid and/or process liquid, particularly with a rotation rate of at least 150 rotations per minute.

6. Household appliance according to one of the preceding claims, wherein the measurement device (12) has at least a magnet, particularly at least an electromagnet, by means of which the vat arrangement (17) is brought into a measurement position where the surface tension is measurable.

7. Household appliance according to one of the preceding claims, wherein the measurement device (12) has a housing (14a, 14b), inside which the vat arrangement (17) is supported in a pivotable or rotatable way, wherein an inlet (22) is provided at the housing (14a, 14b) above the vat arrangement (17) and an outlet (23) for the process water is provided below the vat arrangement (17).

8. Household appliance according to one of the preceding claims, wherein the vat arrangement (17) is pivotable or rotatable about a horizontal rotation axis (19) with the drive (18).

9. Household appliance according to one of the preceding claims, wherein the measurement device (12) has a Coanda-separator (25) having an inclined surface (28) and at least an opening (29) arranged in the surface (28), wherein the Coanda-separator (25) is adapted in such a way that process water flows along the surface (28) and at least a part of the process water is deflected into the opening (29) while precipitating solid particles, and wherein the process water is guided from the opening (29) to the nozzle (34).

10. Household appliance according to claim 9, wherein the Coanda-separator (25) is arranged at the vat arrangement (17) and is pivotable or rotatable with the vat arrangement (17).

11. Household appliance according to one of the preceding claims, wherein the measurement device (12) has a separation basin (32) having an inlet door (38), an outlet door (39) and a recess (41) arranged between the inlet door and the outlet door (38, 39), wherein the household appliance is adapted to guide the process water from the inlet door (38) via the recess (41) to the outlet door (39) in such a way that sinking materials are accumulated in the recess (41).

12. Household appliance according to claim 11, wherein the separation basin (32) is arranged at the vat arrangement (17) and is pivotable or rotatable with the vat arrangement (17).

13. Household appliance according to one of the preceding claims, wherein the household appliance is adapted to guide the process water during the measurement of the surface tension through an inlet section (43) and thereafter an outlet section (44) of the nozzle (24) to an opening (45) of the nozzle (34), wherein a diameter of the outlet section (44) decreases from the opening (45) towards the inside of the nozzle (34), particularly along a length of at least 3 mm.

14. Household appliance according to one of the preceding claims, wherein the measurement device (12) has at least a light source (47) and a light sensor (48), which form a light barrier for detecting droplets traveling through the nozzle (34), wherein the light barrier (47) and the light sensor (48) are arranged outside a housing (14a, 14b) of the measurement device (12) .

15. Household appliance according to one of the preceding claims, wherein it is formed as dishwasher or washing machine.

## Revendications

1. Appareil ménager conduisant de l'eau avec un système de tuyaux (6, 7, 10) pour un liquide de processus et avec un dispositif de mesure (12) pour déterminer la tension de surface du liquide de processus, le dispositif de mesure (12) ayant au moins une buse (34) et des moyens de mesure (47, 48) arrangés à la buse (34), pour déterminer au moins un paramètre du liquide de processus, qui dépend de la tension de surface, l'appareil ménager étant adapté à rincer au moins la buse (34) pour la nettoyer, et le dispositif de mesure (12) ayant un agencement de cuve (17) pour capturer le liquide de processus, **caractérisé en ce que** l'agencement de cuve (17) est pivotable ou rotatif avec un entrainement (18), et la buse (34) est arrangée à l'agencement de cuve (17) et étant pivotable ou rotative avec l'agencement de cuve (17) .

2. Appareil ménager selon la revendication 1, adapté à rincer au moins la buse (34) pour nettoyage avec du liquide de nettoyage, particulièrement avec de l'eau fraîche.

3. Appareil ménager selon l'une des revendications précédentes, adapté à guider de l'eau de processus dans une première direction à travers la buse (34) pendant une mesure du paramètre et à guider du liquide de nettoyage ou de l'eau de processus dans une deuxième direction à travers la buse (34) pour le nettoyage.

4. Appareil ménager selon l'une des revendications précédentes, l'appareil ménager étant adapté à rincer l'agencement de cuve (17) avec le liquide de nettoyage.

5. Appareil ménager selon l'une des revendications précédentes, l'agencement de cuve (17) étant centrifugé avec l'entrainement (18) afin d'enlever du liquide de nettoyage et/ou du liquide de processus, particulièrement avec un taux de rotation d'au moins 150 rotations par minute.

6. Appareil ménager selon l'une des revendications précédentes, le dispositif de mesure (12) ayant au moins un aimant, particulièrement au moins un électroaimant, à l'aide duquel l'agencement de cuve (17) est apporté dans une position de mesure où la tension de surface est mesurable.

7. Appareil ménager selon l'une des revendications précédentes, le dispositif de mesure (12) ayant une carcasse (14a, 14b), à l'intérieur de laquelle l'agencement de cuve (17) est supporté de manière pivotable ou rotative, une entrée (22) étant prévue à la carcasse (14a, 14b) au-dessus de l'agencement de cuve (17) et une sortie (23) pour l'eau de processus étant prévue au-dessous de l'agencement de cuve (17).

8. Appareil ménager selon l'une des revendications précédentes, l'agencement de cuve (17) étant pivotable ou rotatif autour d'un axe de rotation (19) avec l'entrainement (18).

9. Appareil ménager selon l'une des revendications précédentes, le dispositif de mesure (12) ayant un Coanda-séparateur (25) ayant une surface inclinée (28) et au moins une ouverture (29) arrangée dans la surface (28), le Coanda-séparateur (25) étant adapté de sorte que de l'eau de processus s'écoule le long de la surface (28) et au moins une partie de l'eau de processus est déviée dans l'ouverture (29) en précipitant de particules solides, et l'eau de processus
étant guidée à partir de l'ouverture (29) jusqu'à la buse (34).

10. Appareil ménager selon la revendication 9, le Coanda-séparateur (25) étant arrangé à l'agencement de cuve (17) et étant pivotable ou rotatif avec l'agencement de cuve (17).

11. Appareil ménager selon l'une des revendications précédentes, le dispositif de mesure (12) ayant un bassin de séparation (32) ayant une porte d'entrée (38), une porte de sortie (39) et une cavité (41) arrangée entre la porte d'entrée et la porte de sortie (38, 39), l'appareil ménager étant adapté à guider l'eau de processus à partir de la porte d'entrée (38) par l'intermédiaire de la cavité (41) jusqu'à la porte de sortie (39), de sorte que des matériaux qui s'enfoncent sont accumulés dans la cavité (41).

12. Appareil ménager selon la revendication 11, le bassin de séparation (32) étant arrangé à l'agencement de cuve (17) et étant pivotable ou rotatif avec l'agencement de cuve (17).

13. Appareil ménager selon l'une des revendications précédentes, l'appareil ménager étant adapté à guider l'eau de processus pendant la mesure de la tension de surface à travers une section d'entrée (43) et ensuite une section de sortie (44) de la buse (24) jusqu'à une ouverture (45) de la buse (34), un diamètre de la section de sortie (44) décroisant à partir de l'ouverture (45) vers l'intérieur de la buse (34), particulièrement le long d'une longueur d'au moins 3 mm.

14. Appareil ménager selon l'une des revendications précédentes, le dispositif de mesure (12) ayant au moins une source de lumière (47) et un capteur de lumière (48), qui forment une barrière de lumière pour détecter des gouttes qui passent à travers la buse (34), la barrière de lumière (47) et le capteur de lumière (48) étant arrangés à l'extérieur d'une carcasse (14a, 14b) du dispositif de mesure (12).

15. Appareil ménager selon l'une des revendications précédentes, étant formé comme lave-vaisselle ou machine à laver.
